# EUROPÄISCHE PATENTANMELDUNG

(11) **EP 1 488 725 A1**
(43) Veröffentlichungstag der Anmeldung: **22.12.2004**
(21) Anmeldenummer: 04090209.0
(22) Anmeldetag: 27.05.2004
(51) Int. Cl.: A47K 3/34

(54) **Vorrichtung zum Entriegeln eines Trennwandelementes und Trennwandelement mit einer solchen Vorrichtung**

(30) Priorität: 16.06.2003 DE 20309376 U
(71) Anmelder: KERMI GmbH, 94447 Plattling (DE)
(72) Erfinder: Merz, Günter, 94469 Deggendorf (DE); Henkel, Manfred, 94559 Niederwinkling (DE)
(74) Vertreter: Köckeritz, Günter

(57) **Zusammenfassung**

Vorrichtung zum Entriegeln eines Trennwandelementes, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich führbar ist, wobei das Trennwandelement im unteren Bereich aus dem Rahmen- oder Schwellenprofil lösbar ist, so dass der untere Bereich des Trennwandelementes vom Rahmen- oder Schwellenprofil abschwenkbar ist, wobei das Trennwandelement (1) ein unteres Profil (1.1) aufweist, an welchem eine Führungseinrichtung (1.3) vorgesehen ist, die mit einem Führungshaken (1.3.4) in das Rahmen- oder Schwellenprofil (3) eingreift, wobei der Führungshaken (1.3.4) mittels einer Betätigungseinrichtung (1.4) aus der Eingriffsposition lösbar ist und der untere Bereich des Trennwandelementes durch Umsetzung einer Drehbewegung in eine lineare Bewegung vom Rahmen- oder Schwellenprofil abschwenkbar ist.

## Beschreibung

Die Erfindung betrifft eine Vorrichtung zum Entriegeln eines Trennwandelementes, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich führbar ist, wobei das Trennwandelement im unteren Bereich aus dem Rahmen- oder Schwellenprofil lösbar ist, so dass der untere Bereich des Trennwandelementes vom Rahmen- oder Schwellenprofil abschwenkbar ist, sowie ein Trennwandelement einer Duschabtrennung mit einer derartigen Vorrichtung.

Aus der DE 201 09 671 U1 ist eine Verriegelungsvorrichtung eines einen Teil einer Trennwand bildenden verfahrbaren oder versetzbaren Trennwandelementes bekannt, wobei das Verriegelungselement mit einem Eingriffsabschnitt in einem in einem Gebäudeteil vorgesehene Ausnehmung eingreift.

In der DE-PS 36 24 765 wird eine Bodenschiene zur Führung von in parallelen Ebenen horizontal beweglichen, in einer Kopfschiene hängend laufenden Schiebetürelementen für eine Bade- oder Duschwannenabtrennung beschrieben. Zum Zweck des Freilegens der Führungsglieder der Schiebetürelemente ist die Führungsnut für diese Führungsglieder in ihrer Lage gegenüber dem ortsfesten Teil der Bodenschiene durch sogenannte Stellglieder veränderbar, wobei diese in im ortsfesten Teil der Bodenschiene vorgesehene Ausnehmungen gelagert und auf der dem Bade- oder Duschwanneninnenraum abgekehrten Seite der Bodenschiene mit Betätigungshandhaben versehen sind. Nachteilig bei dieser Einrichtung ist, dass die Stellglieder der Bodenschiene durch Betreten der Schiene beschädigt und in ihrer Funktion gestört werden können.

Die Aufgabe der vorliegenden Erfindung besteht darin, die aus dem Stand der Technik bekannten Vorrrichtungen zum Entriegeln von Trennwandelementen bzw. damit ausgestatteten Trennwandelemente für Duschabtrennungen dahingehend zu verbessern, dass das Abschwenken des Trennwandelementes vereinfacht wird.
Erfindungsgemäß wird diese Aufgabe durch die Merkmale der Ansprüche 1 und 6 gelöst. Vorteilhafte Weiterbildungen der Erfindung sind in den zugehörigen Ansprüchen enthalten.
Die vorliegende Erfindung beinhaltet demnach eine Vorrichtung zum Entriegeln eines Trennwandelementes, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich geführt ist. Das Trennwandelement ist im unteren Bereich aus dem Rahmen- oder Schwellenprofil lösbar ist, so dass der untere Bereich des Trennwandelementes vom Rahmen- oder Schwellenprofil abschwenkbar ist, wobei das Trennwandelement ein unteres Profil aufweist, an welchem eine Führungseinrichtung vorgesehen ist, die mit einem Führungshaken in das Rahmen- oder Schwellenprofil eingreift, wobei der Führungshaken mittels einer Betätigungseinrichtung aus der Eingriffsposition lösbar ist. Die Trennwand ist dadurch in besonders einfacher Weise aus dem Rahmen- oder Schwellenprofil lösbar und durch Umsetzung einer Drehbewegung in eine lineare Bewegung vom Rahmen- oder Schwellenprofil vom Rahmen- oder Schwellenprofil abschwenkbar, so dass eine Reinigung in diesem Bereich erfolgen kann. Die vorteilhafte Anordnung der Vorrichtung am unteren Profil des Trennwandelementes verhindert weiter Beschädigungen in der Funktion durch versehentliches Betreten des Rahmens bzw. der Schwelle. Weiter wird die Handhabung des Benutzers zum Abschwenken der Trennwand wesentlich vereinfacht.
Nach einem bevorzugten Merkmal der Erfindung ist die Betätigungseinrichtung in Verbindung mit der Führungseinrichtung in einer Ausfräsung am unteren Profil angeordnet. Die Vorrichtung ist somit durch Auswechseln der unteren Profile auch nachträglich in bereits vorhandene Duschabtrennungen installierbar und gewährleistet dabei eine hohe Funktionssicherheit.

Vorteilhaft ist die Betätigungseinrichtung ein Drehschalter, der mit einer Welle in einer Bohrung der Führungseinrichtung drehbar gelagert ist. Dabei weist die Betätigungseinrichtung besonders bevorzugt einen Bolzen auf, der in einer exentrischen Öffnung der Führungseinrichtung geführt wird und den Verstellweg des Führungshakens der Führungseinrichtung vorgibt, wobei die Betätigungseinrichtung in vorteilhafter Weise einen Einrastzapfen aufweist, der in eine Einrastung der Führungseinrichtung einrastbar ist.

Die Erfindung bezieht sich auch auf ein Trennwandelement, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich führbar ist, mit einer Vorrichtung nach den o.g. Merkmalen, wobei das Trennwandelement im unteren Bereich aus dem Rahmen- oder Schwellenprofil lösbar ist, so dass der untere Bereich des Trennwandelementes durch Umsetzung einer Drehbewegung in eine lineare Bewegung vom Rahmen- oder Schwellenprofil abschwenkbar ist.

Weitere vorteilhafte Merkmale der Erfindung gehen aus der nachfolgenden Beschreibung des Ausführungsbeispieles hervor. Dabei können unterschiedliche Merkmale in verschiedene Ausführungsformen miteinander kombiniert werden.

In den Zeichnungen zeigen
- Figur 1:: eine Duschabtrennung mit abgeschwenkter Trennwand,
- Figur 2:: eine Vorrichtung zum Entriegeln eines Trennwandelementes in Explosionsdarstellung.

In der Figur 2 wird die erfindungsgemäße Vorrichtung zum Entriegeln eines Trennwandelementes in Explosionsdarstellung gezeigt.
Die Vorrichtung ist dabei in einer Ausfräsung am unteren Profil 1.1 des Trennwandelementes 1 angeordnet. Die Vorrichtung besteht aus einer Führungseinrichtung 1.3, die mit einem Führungshaken 1.3.4 in das Rahmen- oder Schwellenprofil 3 der Duschabtrennung eingreift, wobei der Führungshaken 1.3.4 mittels einer Betätigungseinrichtung 1.4 aus der Eingriffsposition im Rahmen- oder Schwellenprofil 3 lösbar ist.
Die Betätigungseinrichtung 1.4 ist ein Drehschalter, der mit der Welle 1.4.1 in der Bohrung 1.3.1 der Führungseinrichtung 1.3 drehbar gelagert ist. Die Sicherungsscheibe 1.5 verbindet dabei die Teile der Vorrichtung.

Die Betätigungseinrichtung 1.4 weist einen Bolzen 1.4.2 auf, der in der exentrischen Öffnung 1.3.2 der Führungseinrichtung 1.3 geführt wird und den Verstellweg des Führungshakens 1.3.4 der Führungseinrichtung 1.3 vorgibt. Die Betätigungseinrichtung 1.4 weist ferner einen Einrastzapfen 1.4.3 auf, der in eine Einrastung 1.3.3 der Führungseinrichtung 1.3 in Schließstellung einrastbar ist.

In der Figur 1 ist ein erfindungsgemäßes Trennwandelement innerhalb einer Duschabtrennung bestehend aus den Trennwandelementen 1 und 2 dargestellt, welches mit einem Verschiebeprofil 4 an einem oberen Führungsprofil 5 der Duschabtrennung aufgehängt ist und an diesem entlang verschiebbar ist und in einem unteren Bereich an einem Rahmen- oder Schwellenprofil 3 beweglich führbar ist. Das Trennwandelement 1 ist im unteren Bereich aus dem Rahmen- oder Schwellenprofil 3 lösbar ist, so dass der untere Bereich des Trennwandelementes 1 vom Rahmen- oder Schwellenprofil 3 abgeschwenkt werden kann. Dazu ist das Trennwandelement 1 mit einer Vorrichtung gemäß den oben beschriebenen Merkmalen versehen.

## Patentansprüche

1. Vorrichtung zum Entriegeln eines Trennwandelementes, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich führbar ist, wobei das Trennwandelement im unteren Bereich aus dem Rahmen- oder Schwellenprofil lösbar ist, so dass der untere Bereich des Trennwandelementes vom Rahmen- oder Schwellenprofil abschwenkbar ist, **dadurch gekennzeichnet, dass**
das Trennwandelement (1) ein unteres Profil (1.1) aufweist, an welchem eine Führungseinrichtung (1.3) vorgesehen ist, die mit einem Führungshaken (1.3.4) in das Rahmen- oder Schwellenprofil (3) eingreift, wobei der Führungshaken (1.3.4) mittels einer Betätigungseinrichtung (1.4) aus der Eingriffsposition lösbar ist und der untere Bereich des Trennwandelementes durch Umsetzung einer Drehbewegung in eine lineare Bewegung vom Rahmen- oder Schwellenprofil abschwenkbar ist.

2. Vorrichtung nach Anspruch 1, **dadurch gekennzeichnet, dass** die Betätigungseinrichtung (1.4) in Verbindung mit der Führungseinrichtung (1.3) in einer Ausfräsung am unteren Profil (1.1) angeordnet ist.

3. Vorrichtung nach einem der o. g. Ansprüche, **dadurch gekennzeichnet, dass** die Betätigungseinrichtung (1.4) ein Drehschalter ist, der mit einer Welle (1.4.1) in einer Bohrung (1.3.1) der Führungseinrichtung (1.3) drehbar gelagert ist.

4. Vorrichtung nach einem der o. g. Ansprüche, **dadurch gekennzeichnet, dass** die Betätigungseinrichtung (1.4) einen Bolzen (1.4.2) aufweist, der in einer exentrischen Öffnung (1.3.2) der Führungseinrichtung (1.3) geführt wird und den Verstellweg des Führungshakens (1.3.4) der Führungseinrichtung (1.3) vorgibt.

5. Vorrichtung nach einem der o. g. Ansprüche, **dadurch gekennzeichnet, dass** die Betätigungseinrichtung (1.4) einen Einrastzapfen (1.4.3) aufweist, der in eine Einrastung (1.3.3) der Führungseinrichtung (1.3) einrastbar ist.

6. Trennwandelement, welches mit einem Verschiebeprofil an einem oberen Führungsprofil einer Duschabtrennung aufgehängt ist und an diesem entlang verschiebbar ist und in einem unteren Bereich an einem Rahmen- oder Schwellenprofil beweglich führbar ist, wobei das Trennwandelement im unteren Bereich aus dem Rahmen- oder Schwellenprofil lösbar ist, so dass der untere Bereich des Trennwandelementes vom Rahmen- oder Schwellenprofil abschwenkbar ist, **dadurch gekennzeichnet, dass** das Trennwandelement (1) mit einer Vorrichtung nach den Merkmalen der Ansprüche 1 bis 5 versehen ist, wobei der untere Bereich des Trennwandelementes durch Umsetzung einer Drehbewegung in eine lineare Bewegung vom Rahmen- oder Schwellenprofil abschwenkbar ist.
